# FASCICULE DE BREVET EUROPEEN

(11) **EP 0 201 423 B1**
(45) Date de publication et mention de la délivrance du brevet: **19.09.1990**
(21) Numéro de dépôt: 86400968.3
(22) Date de dépôt: 05.05.1986
(51) Int. Cl.: A61G 5/00

(54) **Fauteuil pliable comportant des moyens de déverrouillage rapide**
Faltbarer Rollstuhl mit Mitteln zur schnellen Entriegelung
Collapsible wheel chair with means for quick unbolting

(30) Priorité: 06.05.1985 FR 8506842
(43) Date de publication de la demande: 12.11.1986
(73) Titulaire: COMPOSITES AQUITAINE, 33166 Saint Medard en Jalles Cedex (FR); Etablissements POIRIER Société anonyme, 37230 Fondettes (FR)
(72) Inventeur: Chabrol, Jean-Jacques Emile L., F-33160 Saint-Medard-en-Jalles (FR); Lambert, Jean-Pierre François M., F-37540 Saint-Cyr S/Loire (FR)
(74) Mandataire: Lepeudry-Gautherat, Thérèse

(56) Documents cités:
- WO-A-85/01205
- DE-C- 62 842
- GB-A- 2 125 740
- US-A- 2 592 405
- US-A- 2 896 693
- US-A- 4 026 568
- US-A- 4 065 180

## Description

La présente invention est relative à un fauteuil pliable, notamment un fauteuil pour handicapés, qui comprend des moyens de déverrouillage rapide.

Elle concerne plus précisément un fauteuil pliable comprenant des moyens de maintien du fauteuil en position dépliée, qui sont pliables, des moyens de verrouillage en position dépliée de ces moyens de maintien, qui comprennent un barreau, un coulisseau monté à coulissement sur ledit barreau et attelé auxdits moyens de maintien de façon à empêcher le repliement de ces moyens de maintien lorsqu'il occupe une position extrême le long du barreau, et à autoriser ce repliement lorsqu'il quitte cette position extrême et coulisse le long du barreau, des moyens de blocage dudit coulisseau dans ladite position extrême, et des moyens de déblocage correspondants.

Un tel fauteuil est par exemple connu par le document US-A-2 896 693. Les moyens de blocage du coulisseau F peuvent comprendre un bougon-poussoir qui pénètre dans des ouvertures pratiquées dans le barreau C. Quant aux moyens de déblocage du coulisseau, ils ne sont pas précisés.

A priori, il y a lieu, pour débloquer le coulisseau en vue de replier le fauteuil, de manoeuvrer ledit bouton-poussoir. Or, l'accès de ce bouton-poussoir qui est situé sous le siège du fauteuil, est malaisé pour l'utilisateur, notamment lorsqu'il s'agit d'un handicapé.

Il est connu par ailleurs du document DE-C-62 842 un dispositif de blocage d'un parapluie en position déployée dans lequel un coulisseau, monté sur un barreau, est bloqué par un ergot solidaire du barreau. Une tige montée dans le barreau peut être manoeuvrée pour escamoter l'ergot et libérer le coulisseau.

Le but de l'invention est de proposer un fauteuil pliable du type décrit ci-dessus, qui puisse être très facilement déverrouillé en vue de son repliement.

Selon l'invention, ledit barreau est creux, lesdits moyens de blocage du coulisseau comprennent un ergot effaçable porté par le coulisseau et pouvant faire saillie à l'intérieur du barreau au travers d'une ouverture disposée au droit de ladite position extrême du coulisseau, et lesdits moyens de déblocage comprennent une tige disposée à l'intérieur du barreau de façon à pouvoir coulisser longitudinalement et présentant une extrémité agencée pour repousser ledit ergot hors du barreau lorsqu'elle est déplacée le long de celui-ci.

D'autres détails et avantages de l'invention apparaîtront au cours de la description qui suit, d'un mode de réalisation donné à titre d'exemple non limitatif, en regard des dessins annexés parmi lesquels:
la figure 1 est une vue de dessus d'un fauteuil pliable selon l'invention, en position dépliée;
la figure 2 est une vue de dessus du fauteuil de la figure 1, en position partiellement repliée, et;
la figure 3 est une vue partielle en coupe longitudinale agrandie, selon la ligne III-III de la figure 1.

Le fauteuil représenté sur les figures comprend deux flancs 1, 2, parallèles, sur chacun desquels sont rapportées une roue arrière de grand diamètre 3, 4 et une roue avant de petit diamètre 5, 6. Une "main courante" 7, 8 est rapportée sur chacune des deux roues arrière 3, 4. Dans ce qui suit, la direction verticale sera définie comme étant celle perpendiculaire au plan d'appui des roues du fauteuil sur le sol.

Chaque flanc 1,2 porte, à l'avant et à l'arrière et du côté intéreieur du fauteuil situé entre les deux flancs, une chape 26, 27 et 28, 29 recevant un axe vertical 30, 31 et 32, 33.

Le fauteuil est pliable et présente des moyens de maintien en position dépliée qui comprennent un élément de liaison avant 9 et un élément de liaison arriére 10 constitués chacun de deux portions 11, 12 et 13, 14.

Le fauteuil comprend encore un barreau 15 disposé dans le plan longitudinal médian du fauteuil, parallèlement aux flancs 1, 2. Ce barreau porte notamment à chaque extrémité une double chape 16, 17 supportant chacune deux axes verticaux 18, 19 et 20, 21. Les deux axes de chaque double chape 16, 17 sont disposés dans un plan commun perpendiculaire au barreau 15.

Sur le barreau 15 est monté à coulissement un coulisseau 22 qui porte lui même une double chape 23 comportant deux axes verticaux 24, 25. Ces axes sont disposés dans un plan commun perpendiculaire au barreau 15.

Les deux portions 11, 12 de l'élément de liaison avant 9 sont respectivement articulées, d'une part sur l'axe 30, 32 du flanc adjacent 1, 2 et d'autre part sur la double chape avant 16 du barreau 15, plus précisément sur l'axe 18, 19.

Il en va de même pour les deux portions 13, 14 de l'élément de liaison arrière 10 qui sont respectivement articulées sur l'axe 31, 33 du flanc adjacent et d'autre part sur l'axe 20, 21 et la double chape arrière 17 du barreau 15.

Le coulisseau 22 est attelé à l'élément de liaison arrière 10 au moyen de deux éléments d'attelage 34, 35 qui sont respectivement articulés, d'une part sur l'axe 24, 25 de la double chape 23 du coulisseau 22 et d'autre part sur l'axe 31, 33 du flanc adjacent 1, 2.

Les flancs 1, 2, les éléments de liaison 9, 10 et les éléments d'attelage 34, 35 sont, dans cet exemple de réalisation, des polygones rigides qui s'étendent dans des plans verticaux.

Tel que représenté sur la figure 1, le coulisseau 22 occupe une position extrême arrière le long du barreau 15 dans laquelle il est immobilisé grâce à des moyens de blocage décrits ci-après. L'élément de liaison 10 forme alors avec les deux éléments d'attelage 34, 35 un triangle indéformable maintenant les deux flancs 1, 2 du fauteuil écartés l'un de l'autre. Les deux portions 11, 12 et 13, 14 de chaque élément de liaison s'étendent dans le prolongement l'une de l'autre, perpendiculairement aux flancs 1, 2.

Lorsque le coulisseau 22 est débloqué de la façon décrite ci-après, d'utilisateur peut rapprocher manuellement l'un de l'autre des deux flancs 1, 2 du fauteuil, en poussant le barreau 15 vers l'arrière, le coulisseau 22 se déplaçant vers l'avant (figure 2) jusqu'à une position dans laquelle les deux flancs 1, 2 sont juxtaposés.

Une sangle 36 est fixée par ses deux extrémités respectivement sur la portion 11 et sur la portion 12 de l'élément de liaison 9, au voisinage du barreau 15, et permet d'effectuer une traction sur le barreau, qui est dirigée vers l'avant, en vue de déplier à nouveau le fauteuil.

Les moyens de blocage du coulisseau 22 vont être précisés en regard de la figure 3. Le barreau 15 est un tube cylindrique creux qui possède, en un endroit déterminé le long du barreau - à savoir au droit de ladite position extrême arrière du coulisseau 22 - une ouverture 42 et, au voisinage de son extrémité arrière, deux ouvertures opposées 43, 44.

Le coulisseau 22 comprend une douille cylindrique 45 qui porte ladite double chape 23 non visible sur cette figure, ainsi qu'un prolongement tubulaire 40 s'étendant verticalement vers le bas et débouchant à l'intérieur du coulisseau 22 par une ouverture 41 d'un diamètre plus petit que le diamètre intérieur dudit prolongement tubulaire 40.

Un ergot cylindrique 46 est logé dans le prolongement tubulaire 40 du coulisseau 22. Il présente un épaulement 47 dans sa partie médiane et une extrémité arrondie 48 pénétrant à l'intérieur du coulisseau 22.

Un ressort hélicoïdal 49 est enfilé sur l'autre extrémité 50 de l'ergot 46. Un chapeau 51 au travers duquel passe ladite autre extrémité 50, coiffe le prolongement tubulaire 40.

Ainsi, le ressort 49 s'appuyant d'une part sur le chapeau 51 et d'autre part sur l'épaulement 47 de l'ergot 46, ledit ergot est rappelé élastiquement vers l'intérieur du coulisseau.

Le coulisseau 22 ainsi équipé est emmanché sur le barreau 15, l'ergot 46 étant, pour ce faire, repoussé vers l'extrérieur du contisseau 22. Lorsque le coulisseau 22 se trouve au droit de l'ouverture 42 du barreau 15, l'ergot 46 plonge à l'intérieur de cette ouverture: le coulisseau est alors bloqué.

Les moyens de déblocage du coulisseau 22 vont maintenant être explicités. La double chape avant 16 du barreau 15 est creuse et prolongée transversalement par une partie tubulaire 52. Cette partie tubulaire 52 comporte un fond 53 qui présente une ouverture centrale 54. La double chape avant 16 est emmanchée par sa partie tubulaire 52 dans l'extrémité avant du barreau 15 et elle y est maintenue par exemple par collage.

Les moyens de déblocage proprement dits comprennent une tige 55 filetée sur toute sa longueur, qui porte, au voisinage de son extrémité arrière, un embout 56. Cet embout 56 est cylindrique et se trermine, à son extrémité dirigée vers l'arrière du fauteuil, par une partie tronconique 57. Le diamètre extérieur de l'embout 56 est très légèrement inférieur au diamètre intérieur du barreau 15. L'embout 56 est taraudé axialement de façon qu'il puisse être vissé sur la tige 55. Il est bloqué dans une position axiale le long de la tige au moyen d'un contre-écrou 58.

An voisinage de son extrémité avant 61, la tige 55 est munie d'un écrou 59 bloqué en position axiale par un contre-écrou 60. La tige 55 ainsi équipée est enfilée dans le barreau 15 par l'extrémité arriège de celui-ci. Elle traverse le fond 53 de la double chape avant 16, tandis que l'écrou 59 et son contre-écrou 60 butent contre ce fond.

Sur l'extrémité avant 61 de la tige 55 est enfilé un ressort hélicoïdal 62, puis un poussoir en forme de capuchon 63 est vissé sur la tige 55. Le ressort 62 prend donc appui sur le fond 53 et exerce une poussée sur le poussoir 63, c'est-à-dire sur la tige 55, cette poussée étant dirigée vers l'avant du fauteuil. La position axiale de l'embout 56 est réglée de façon que celui-ci affleure, par sa partie tronconique 57, l'ergot 46.

Des moyens de butée sont de préférence prévus pour que, lorsque l'on déplie le fauteuil, celui-ci soit immobilisé dans sa position dépliée (figure 1), et ne risque pas de se replier en sens inverse. Dans cet exemple de réalisation, ces moyens de butée comprennent un tube 64 dont la longueur est égale à la distance entre le coulisseau 22 - quand il est bloqué - et l'extrémité arrière du barreau 15. Ce tube 64 coiffe extérieurement le barreau 15 et empêche donc le coulisseau 22 de glisser davantage vers l'arrière du barreau 15, au-delà de sa position de blocage.

La double chape arrière 17 du barreau 15 comprend une portion tubulaire transversale 66 par laquelle elle est introduite dans le barreau 15.

Le tube 64 et la double chaque arrière 17 du barreau 15 sont fixés sur celui-ci au moyen d'un boulon 65 traversant transversalement le tube 64, le barreau 15 et la portion tubulaire 66 de la double chape arrière 17.

En utilisation, le fauteuil se trouvant verrouillé en position dépliée (figures 1 et 3), l'utilisateur du fauteuil peut déverrouillier celui-ci en exerçant une simple pression sur le poussoir 63, dirigée vers l'arrière. L'embout 56 (figure 3) repousse alors, par sa partie tronconique 57 puis par sa partie cylindrique, l'ergot 46 à l'intérieur du prolongement tubulaire 40 du coulisseau 22. Dans le même temps, l'utilisateur doit exercer une poussée sur les flancs 1, 2 du fauteuil tendant à rapprocher ceux-ci l'un de l'autre. Cette poussée sur les flancs 1, 2 tend à déplacer le coulisseau 22 vers l'avant: l'extrémité arrondie 48 de l'ergot 46 permet à ce dernier de sortir de l'ouverture 42 du barreau 15. Tel que représenté en figure 2, le fauteuil est dans une position de repliement partiel. En fin de repliement du fauteuil, le coulisseau 22 occupe une position 67 représentée en traits mixtes sur la figure 3.

Pour déplier à nouveau le fauteuil, il suffit à l'utilisateur d'écarter manuellement les deux flancs 1, 2, ce qui a pour effet de faire coulisser le coulisseau 22 vers sa position arrière de blocage. Des que le coulisseau 22 bute contre le tube 64, son ergot 46 se trouve au droit de l'ouverture 42 du barreau 15 et plonge dans le barreau pour bloquer le coulisseau 22.

On notera que les moyens de blocage de coulisseau sont tels qu'il n'est pas nécessaire de les réarmer après avoir procédé au déblocage: une simple poussée pour écarter les deux flancs 1, 2 du fauteuil provoque un nouveau blocage.

Par ailleurs, il y a lieu de constater que la tige 55 (figure 3) pourrait, dans une variante de réalisation non représentée, être commandée depuis l'arrière du fauteuil, et ce, grâce à la symétrie des moyens de blocage par rapport à un plan perpendiculaire au barreau 15 et passant par l'ergot 46. Il suffirait de retourner l'ensemble des moyens de déblocage de l'avant vers l'arrière, la tige s'étendant dans le barreau à partir de son extrémité arrière et le déblocage du coulisseau étant provoqué par une poussée sur le poussoir, dirigée vers l'avant.

Naturellement, l'invention n'est pas limitée à un fauteuil dans lequel la tige 55 de déblocage du coulisseau est située dans le barreau 15; elle concerne aussi toutes variantes dans lesquelles la tige 55 est montée mobile sur le fauteuil d'une manière différente, cette tige pouvant dans tous les cas être amenée dans une position de coopération avec des moyens de déblocage du coutisseau.

## Revendications

1. Fauteuil pliable comprenant des moyens de maintien (9, 10) du fauteuil en position dépliée, qui sont pliables, des moyens de verrouillage en position dépliée de ces moyens de maintien, qui comprennent un barreau (15), un coulisseau (22) monté à coulissement sur ledit barreau et attelé auxdits moyens de maintien (9, 10) de façon à empêcher le repliement de ces moyens de maintien lorsqu'il occupe une position extrême le long du barreau (15), et à autoriser ce repliement lorsqu'il quitte cette position extrême et coulisse le long du barreau, des moyens de blocage (46) dudit coulisseau dans ladite position extrême, et des moyens de déblocage correspondants, caractérisé en ce que ledit barreau (15) est creux, en ce que lesdits moyens de blocage du coulisseau (22) comprennent un ergot effaçable (46) porté par le coulisseau et pouvant faire saillie à l'intérieur du barreau au travers d'une ouverture disposée au droit de ladite position extrême du coulisseau, et en ce que lesdits moyens de déblocage comprennent une tige (55) disposée à l'intérieur du barreau (15) de façon à pouvoir coulisser longitudinalement et présentant une extrémité (56) agencée pour repousser ledit ergot (46) hors du barreau lorsqu'elle est déplacée le long de celui-ci.

2. Fauteuil selon la revendication 1, caractérisé en ce que ladite tige (55) est rappelée élastiquement dans une direction opposée auxdits moyens de blocage (46) du coulisseau (22) et se prolonge, à son extrémité opposée auxdits moyens de blocage, à l'extérieur du barreau par un poussoir (63).

3. Fauteuil selon la revendication 1 ou la revendication 2, caractérisé en ce que lesdits moyens de blocage du coulisseau (22) sont symétriques par rapport à un plan perpendiculaire au barreau (15) et passant par l'ergot (46), et les moyens de déblocage (55) sont agencés pour pouvoir être montés dans le barreau (15) à partir de l'une quelconque de ses deux extrémités.

4. Fauteuil selon l'une quelconque des revendications précédentes, caractérisé en ce que la tige (55) coopère avec l'ergot (46) par l'intermédiaire d'un embout (56) monté sur la tige dans une position réglable le long de celle-ci.

5. Fauteuil selon l'une quelconque des revendications précédentes, caractérisé en ce qu'il comprend deux flancs (1, 2), lesdits moyens de maintien du fauteuil en position dépliée comprennent deux éléments de liaison (9, 10) distants l'un de l'autre par lesquels lesdits flancs sont reliés entre eux, chaque élément de liaison (9, 10) compre-' nant deux portions (11, 12 et 13, 14) articulées' l'une par rapport à l'autre à une première extrémité commune (16, 17), chaque portion étant par ailleurs reliée de façon articulée sur l'un desdits flancs (1, 2) par son autre extrémité, ledit barreau (15) s'étendant entre lesdits éléments de liaison (9, 10) et étant relié de façon articulée auxdites extrémités communes (16, 17) des portions susdites, ledit coulisseau (22) étant attelé à l'un desdits éléments de liaison (10) au moyen de deux éléments d'attelage (34, 35) qui sont articulés chacun par une extrémité sur ledit coulisseau (22) et par une autre extrémité à l'un des points d'articulation dudit élément en liaison (10) sur les flancs du fauteuil (1, 2).

6. Fauteuil selon l'une quelconque des revendications précédentes, caractérisé en ce que ledit barreau (15) s'étend longitudinalement par rapport au fauteuil, l'extrémité (61) de ladite tige opposée auxdits moyens de blocage (46) étant tournée vers l'avant du fauteuil.

## Patentansprüche

1. Faltbarer Stuhl mit Mitteln zum Arretieren (9, 10) des Stuhles in auseinandergefahrener Position, wobei diese Mittel ebenfalls zusammenklappbar sind, mit Mitteln zum Verriegeln dieser Arretierungsmittel in auseinandergefahrener Position, die einen Stab (15) und einen Kulissenstein (22) aufweisen, wobei letzterer auf dem genannten Stab verschiebbar gelagert und an die genannten Arretierungsmittel (9, 10) derart angekoppelt ist, daß er das Auseinanderfahren dieser Arretierungsmittel verhindert, wenn er sich in einer Extremposition entlang des Stabes (15) befindet, wogegen er das Auseinanderfahren gestattet, wenn er diese Extremposition verläßt und entlang der Stange verfahren wird, des weiteren mit Mitteln zum Blockieren (46) des genannten Kulissensteines in der genannten Extremposition und mit entsprechenden Mitteln zur Freigabe des Blockierens, dadurch gekennzeichnet, daß die genannte Stange (15) hohl ist, daß die genannten Mittel zum Blockieren des Kulissensteins (22) einen zurückziehbaren Vorsprung (46) aufweisen, der in dem Kulissenstein gelagert ist und in das Innere der Stange vorstehen kann, und zwar durch eine Öffnung, die im Bereich der genannten Extremposition des Kulissensteins angeordnet ist, und daß die genannten Mittel zur Freigabe der Blockierung einen Bolzen (55) aufweisen, der im Inneren der Stange (15) derart angeordnet ist, daß er in Längsrichtung verfahren werden kann und der ein Ende (56) aufweist, das den genannten Vorsprung (46) aus der Stange herausdrückt, wenn es entlang der Stange verschoben wird.

2. Stuhl nach Anspruch 1, dadurch gekennzeichnet, daß der genannte Bolzen (55) elastisch in einer Richtung beaufschlagt ist, die entgegen den Blokkiermitteln (46) des Kulissensteins (22) wirkt und daß der Bolzen an seinem den Blockiermitteln entgegengesetzten Ende außerhalb der Stange in einem Stößel (63) ausläuft.

3. Stuhl nach Anspruch 1 oder 2, dadurch gekennzeichnet, daß die genannten Blockierungsmittel des Kulissensteins (22) symmetrisch bezüglich einer Ebene senkrecht zur Stange (15) und durch den Vorsprung (46) hindurchgehend, angeordnet sind und daß die Mittel zur Freigabe des Blockierens (55) in der Stange (15) ausgehend von einem ihrer beiden Enden angeordnet sind.

4. Stuhl nach einem der vorhergehenden Ansprüche, dadurch gekennzeichnet, daß der Bolzen (55) mit dem Vorsprung (46) zusammenwirkt, und zwar über eine Zwinge (56), die an dem Bolzen in einer längenverstellbaren Position montiert ist.

5. Stuhl nach einem der vorhergehenden Ansprüche, dadurch gekennzeichnet, daß er zwei Flanken (1, 2) aufweist, daß die genannten Mittel zum Arretieren des Stuhles in auseinandergefahrener Position zwei voneinander beabstandete Verbindungselemente (9, 10) aufweisen, über welche die genannten Flanken miteinander verbunden sind, wobei jedes Verbindungselement (9, 10) zwei Arme (11,12 und 13,14) aufweist, die an einem ersten gemeinsamen Ende (16, 17) schwenkbar zueinander gelagert sind, wobei jeder Arm an seinem anderen Ende schwenkbar an einer der genannten Flanken (1, 2) montiert ist, daß die genannte Stange (15) sich zwischen den genannten Verbindungselementen (9, 10) erstreckt und schwenkbar mit den genannten gemainsamen Enden (16,17) der genannten Arme verbunden ist, daß der genannte Kulissenstein (22) an einem der genannten Verbindungselemente (10) angelenkt ist, und zwar mittels zweier Kopplungsglieder (34, 35), die jeweils schwenkbar mit ihrem einen Ende an dem genannten Kulissenstein (22) und mit ihrem anderen Ende an einem der Schwenkpunkte des genannten Verbindungselementes (10) an den Stuhlflanken (1, 2) angelenkt sind.

6. Stuhl nach einem der vorhergehenden Ansprüche, dadurch gekennzeichnet, daß die genannte Stange (15) sich in Längsrichtung des Stuhles erstreckt und daß das Ende (61) des genannten Bolzens, das entgegengesetzt zu den Blockiermitteln (46) angeordnet ist, zur Stuhlvorderseite hin gerichtet ist.

## Claims

1. Collapsible wheelchair comprising means (9, 10) for maintaining the chair in an unfolded condition, which are collapsible, means for locking these holding means in the unfolded position, which comprise a barrel (15), a slider (22) mounted for sliding on the said barrel and attached to the said holding means (9, 10) in such a fashion as to prevent the collapse of these holding means when it occupies an end position along the barrel (15) and to permit this collapsing when it leaves this end position and runs along the barrel, locking means (46) for the said slider in the said end position, and corresponding unlocking means, characterised in that the said barrel (15) is hollow, in that the said slider locking means (22) comprises an extractable stud (46) carried by the sleeve and which can project into the interior of the barrel across an opening located precisely at the said end position of the slider, and in thatthe said unlocking means comprises a rod (55) located in the interior of the barrel (15) in such a way as to be able to slide longitudinally and having an end (56) equipped to push the said stud (46) out of the barrel when it is displaced along this.

2. Wheelchair according to claim 1, characterised in that the said rod (55) is biased elastically in a direction opposite to the said locking means 46 forthe slider (22) and projecting at its end opposed to the said locking means towards the exterior of the barrel by means of a push button (63).

3. Wheelchair according to claim 1 or claim 2, characterised in thatthe said locking meansforthe slider (22) are symmetrical with respect to a plane perpendicular to the barrel (15) and passing through the stud (46) and the unlocking means (55) are arranged to be able to be mounted in the barrel (15) starting from either one of its two ends.

4. Wheelchair according to any one of the preceding claims, characterised in that the rod (55) cooperates with the stud (46) via a bung (56) mounted on the rod in a controllable position along this.

5. Wheelchair according to any one of the preceding claims, characterised in that it comprises two sides (1,2), the said means for maintaining the wheelchair in an unfolded position comprising two linking elements (9, 10) spaced apart from one another by which the said sides are connected with one another, each linking element (9,10) comprising two jointed portions (11,12 and 13, 14) jointed one with respect to the other to a first common end (16, 17), each portion being in addition connected in articulated fashion on one of the said sides (1, 2) by its other end, the said barrel (15) extending between the said linking elements (9, 10) and being connected in articulated fashion to the said common ends (16, 17) of the above mentioned portions, the said slider (22) being linked to one of the said linking elements (10) by means of two linking elements (34, 35) which are pivoted each via one extremity on the said slider (22) and via another end to one of the joint points of the said linking element (10) on the sides of the wheelchair (1, 2).

6. Wheelchair according to any one of the preceding claims, characterised in that the said barrel (15) extends longitudinally with respect to the wheelchair, the end (61) of the said rod opposed to the said locking means (46) being directed towards the front of the wheelchair.
